# EUROPÄISCHE PATENTSCHRIFT

(11) **EP 2 296 891 B1**
(45) Veröffentlichungstag und Bekanntmachung des Hinweises auf die Patenterteilung: **17.10.2018**
(21) Anmeldenummer: 09761592.6
(22) Anmeldetag: 25.05.2009
(51) Int. Cl.: B41F 19/00, B41F 19/06

(54) **VORRICHTUNG ZUM KALTFOLIENPRÄGEN**
DEVICE FOR COLD FOIL EMBOSSING
DISPOSITIF DE GAUFRAGE DE FEUILLES À FROID

(30) Priorität: 28.05.2008 DE 102008002047
(43) Veröffentlichungstag der Anmeldung: 23.03.2011
(73) Patentinhaber: manroland sheetfed GmbH, 63075 Offenbach (DE)
(72) Erfinder: PÜSCHEL, Uwe, 55262 Heidesheim (DE); RESCHKE, Guido, 65597 Hünfelden-Ohren (DE); SCHÖLZIG, Jürgen, 55126 Mainz (DE)
(86) Internationale Anmeldenummer: PCT/EP2009/056291
(87) Internationale Veröffentlichungsnummer: WO 2009/150029

(56) Entgegenhaltungen:
- EP-A- 0 858 888
- EP-A- 0 987 205
- EP-A- 1 676 703
- EP-A- 1 688 252
- EP-A- 2 100 735
- WO-A-2005/100025
- DE-A1- 10 163 762
- US-A- 5 611 272

## Beschreibung

Die Erfindung betrifft eine Vorrichtung und ein Verfahren zum Transfer bildgebender Schichten von einer Trägerfolie auf Druckbogen nach den Oberbegriffen der Patentansprüche 1 und 6.

Es ist bekannt metallische Schichten auf Druckbogen mittels eines Folientransferverfahrens herzustellen. So ist in der EP 0 569 520 B1 ein Druckmaterial und eine Druckvorrichtung, die dieses Material verwendet, beschrieben. Dabei ist eine Bogen verarbeitende Maschine gezeigt, die einen Anleger und einen Ausleger aufweist, wobei zwischen beiden Aggregaten Druckwerke und ein Beschichtungsmodul angeordnet sind. In wenigstens einem der Druckwerke wird ein Klebstoffmuster mittels des Flachdruckverfahrens aufgetragen. Dieses Klebstoffmuster ist in einem kalten Druckverfahren aufgebracht und weist ein bestimmtes bildgebendes Sujet auf. In dem dem Druckwerk folgenden Beschichtungsmodul mit einem Gegendruckzylinder und einem Presswalze ist eine Folienführung vorgesehen. Diese ist in der Art konzipiert, dass von einer Folienvorratsrolle ein Folienstreifen bzw. eine Transferfolie durch den Transferspalt des Beschichtungsmodules zwischen dem Gegendruckzylinder und der Presswalze geführt wird. Der Folienstreifen wird auf der Auslaufseite nach dem Verlassen des Beschichtungsmodules wieder aufgewickelt. Die Transferfolie weist eine Trägerschicht auf, auf der bildgebende Schichten wie metallische Schichten, beispielsweise aus Aluminium, aufgebracht sein können. Zwischen der metallischen Schicht und der Trägerfolie ist eine Trennschicht vorgesehen, die dafür sorgt, dass die metallische Schicht von der Trägerschicht abziehbar ist.

Beim Transport von Druckbogen durch das Druckwerk wird jeder Druckbogen mit einem Klebstoffmuster versehen. Danach wird der Druckbogen durch das Beschichtungsmodul geführt, wobei mittels der Presswalze der auf dem Gegendruckzylinder aufliegende Druckbogen mit dem Folienmaterial in Verbindung gebracht wird. Dabei geht die nach unten liegende metallische Schicht eine enge Verbindung mit den mit Klebstoff versehenen Bereichen auf dem Druckbogen ein. Nach dem Weitertransportieren des Druckbogens haftet die metallische Schicht lediglich im Bereich der mit Klebstoff versehenen Muster an. Der Trägerfolie wird also die metallische Schicht im Bereich der Klebstoffmuster entnommen. Die auf diese Weise verbrauchte Transferfolie wird wieder aufgewickelt. Der Druckbogen wird im beschichteten Zustand ausgelegt.
Es ist bekannt derartige Beschichtungsmodule beispielsweise in Druckwerken von Druckmaschinen einzusetzen. Nachteilig an den bekannten Vorrichtungen ist, dass sie nicht flexibel einsetzbar sind.

So ist etwa in WO 2005/100025 A 1 eine Unterlage für eine Prägevorrichtung beschrieben. Dabei ist in einer Bogen verarbeitenden Druckmaschine eine Einrichtung für den Kaltfolientransfer eingesetzt, die den Drucktuchzylinder eines als Beschichtungsmodul eingesetzten Druckwerkes als Presswalze für die Führung einer Transferfolienbahn nutzt. Die Folientransfereinrichtung kann dabei auch mit einer getaktet erfolgenden Zufuhr der Transferfolienbahn zu einem Transferspalt in dem Beschichtungsmodul betrieben werden. Als Takteinrichtungen sind beispielsweise Antriebe von Folienrollen oder Tänzerwalzen beschrieben.

Aus EP 0 987 205 A1 sind ein Schlaufenpuffer für eine Materialbahn und seine Verwendung beschrieben. Hier wird eine Prägefolienbahn von einer Folienrolle zu einer Heißfolienprägestation geführt und nach dem Prägevorgang auf einer weiteren Folienrolle aufgewickelt. Die Folienbahn wird dabei durch einen Schlaufenspeicher geführt, der mit Unterdruck beaufschlagt ist. Damit kann sich in dem Schlaufenspeicher eine variable Bahnschlaufe der Folienbahn bilden. Der Transport der Folienbahn erfolgt mittels von der Folienbahn umschlungener Transportwalzen und die Folienbahn haltender Saugeinrichtungen, die jeweils mit eigenen Antriebsmotoren versehen sind.

Aus EP 0 858 888 A2 ist eine Flach-Prägedruckmaschine mit Flach-Presse, Prägetisch, Werkzeugplatte und einer Folienbahn bekannt. Folienschlaufenspeicher bilden mit einer Saugvorrichtung eine Folienschlaufe mit einer auf die Folienbahn ausgeübten Luftdruckdifferenz. Mit einem Folienvorschub und einer Spanneinrichtung auf jeder Seite der Flachpresse wird dem Pressenzyklus entsprechend durch eine Steuerung des Folienvorschubs die Folienbahn in der Druckphase auf dem Prägetisch gestoppt und in der drucklosen Phase in die nächste Prägeposition vorgezogen. Geschwindigkeitsunterschiede zwischen der Vorschubgeschwindigkeit beim Prägen und der Bahngeschwindigkeit an Abwickelrolle oder Abführeinrichtung werden durch Vergrößerung und Verkleinerung der Schlaufen in den Folienspeichern ausgeglichen.

Aufgabe der Erfindung ist es daher eine Vorrichtung vorzusehen mittels derer der Übertrag einer bildgebenden Schicht z.B. einer Metallisierungsschicht, auf einen Druckbogen sicher, wirtschaftlich und exakt erfolgen kann, wobei die Vorrichtung für ein erweitertes Spektrum an Anwendungen handhabbar sein soll. Insbesondere soll eine partielle Folienaufbringung ermöglicht werden.

Die Lösung dieser Aufgabe ergibt sich in einer Vorrichtung gemäß den Merkmalen des Patentanspruches 1 und eines Verfahrens nach Patentanspruch 6.

Die Vorrichtung sieht ein Taktsystem zur Führung der Folienbahn vor. In vorteilhafter Weise wird die Vorrichtung dadurch gekennzeichnet, dass eine Presswalze eine Pressfläche aufweist, die eine Teilfläche der Gesamtfläche eines Druckbogens einnimmt.

In vorteilhafter Weise sind derartige Pressflächen als spannbare Segmente oder als ausgeschnittene Gummitücher oder als passgerecht hergestellte, vorzugsweise photopolymere Hochdruckplatten oder als lösbar, beispielsweise unter magnetischer Wirkung, anbringbare Presssegmente ausgeführt.

Hierzu können unterschiedliche Arbeitsmaterialen Anwendung finden. Verwendet werden können ein so genanntes gestripptes Gummituch, bei dem die druckende Oberfläche bis auf die wirksame Fläche entfernt wurde,
- eine polymere Schneidplatte z.B. aus der Klischeeherstellung mittels eines Flachbettplotters, ggf. auch mit einem Trägermaterial aus Aluminium oder Polyester, oder
- eine Fotopolymerplatte z.B. aus einer Belichtung ggf. mit Aluminiumblech/- folie als Trägermaterial.
- Verwendbar ist auch ein Gummituch, das auf einem Metallträger aufgebracht ist; ein solches Gummituch kann ggf. eine dämpfende Zwischenschicht aufweisen und mit einer dünnen, aber harten und glatten Deckschicht versehen sein.

Als Unterbau der entsprechenden partiellen Pressbespannung ist vorgesehen, eine Unterlage mit oder ohne dämpfende Wirkung z.B. ein Unterdrucktuch zu verwenden.
Als Spannsysteme ergeben sich eine Spannspindel wie in einem Gummizylinder bekannt oder auch so genannte Kombinationsspannschienen für Drucktücher oder Druckplatten, wie aus den Gummizylindern oder den Formzylindern bekannt sind. Die Oberfläche des Presszylinderaufzuges ist je nach Aufbau auch für profilierte Prägungen geeignet.

Dadurch ergibt sich ein erweitertes Anwendungsspektrum für das Verfahren des Kaltfolienprägens. Die Rüstzeitverkürzung wird durch vorbereitete Presszylinderaufzüge erreicht. Außerdem kann eine Registerautomation eingeführt werden. Zur Lösung ist hinzuzufügen, dass der Presszylinder mit einem Registersystem z.B. über Registerpins ausgeführt ist. Der Presszylinder soll verstellbar sein z.B. in der Art eines Registersystems für automatische Druckplattenspannung. Das Seiten- und Umfangsregister kann wie bei einem Formzylinder einstellbar sein. Außerdem kann der Presszylinderaufzug mit Registerstanzungen versehen sein.

Die Vorrichtung ist in vorteilhafter Weise auch einsetzbar, um eine Verbesserung der Folienausnutzung dadurch zu erreichen, dass die Transferfolie in eine oder mehrere Teilfolienbahnen geringerer Breite aufgeteilt wird. In Kombination mit dem vorgenannten Verfahren können so auch unterschiedliche Folienarten nebeneinander eingesetzt werden.

Zur Sicherung der Wirtschaftlichkeit des Beschichtungsverfahrens kann vorgesehen sein, den Folienvorschub derart zu steuern, dass die Transferfolie dann angehalten wird, wenn keine Übertragung der bildgebenden bzw. Metallisierungsschicht erfolgt.

In vorteilhafter Weise kann eine Steuerung der Transferfolie derart erfolgen, dass beim Durchlaufen eines die Greifer des bogenführenden Gegendruckzylinders aufnehmenden Zylinderkanales der Folienvorschub angehalten wird, wobei die Presswalze dann unter der Transferfolie gleitend durchläuft.

Zur Verbesserung der Glanzwirkung kann die bildgebende Schicht mittels so genannter UV-Unterdruckfarbe aufgebracht werden. Die UV-Unterdruckfarbe wird mittels des Druckwerkes für den Kleber in entsprechender Weise über eine Offsetdruckplatte aufgebracht.

Vorteilhafterweise ist es auch möglich, mehrere Beschichtungsmodule innerhalb einer Bogen verarbeitenden Maschine hintereinander vorzusehen. Damit kann die Aufbringung verschiedener bildgebenden Beschichtungen bzw. Metallisierungsschichten innerhalb eines Sujets nacheinander erfolgen. Hierbei ist es möglich, über ein einziges Klebermuster mit allen Bildmusterelementen die bildgebende Schichten nebeneinander zu übertragen. Es ist auch möglich ein erstes Klebermuster in einem ersten Beschichtungsmodul mit einer ersten bildgebenden Beschichtung bzw. Metallisierungsschicht zu versehen und überlagernd im Folgenden ein weiteres, das erste einschließende Klebermuster aufzutragen und mit einer anderen bildgebenden Beschichtung bzw. Metallisierungsschicht zu versehen.

Im Folgenden wird die Erfindung anhand von Figuren näher dargestellt.

Dabei zeigt:
Figur 1 eine grundsätzliche Darstellung einer Druckmaschine mit einer Folientransfereinrichtung und
Figuren 2 bis 5 den Aufbau eines erfindungsgemäßen Beschichtungsmoduls mit einer Folientransfereinrichtung und verschiedenen Varianten zur taktweisen Folienführung

Figur 1 zeigt Teile einer Bogenrotationsdruckmaschine, die zwei Druckwerke enthält und für folgende Zwecke eingesetzt wird:
- Ein Druckbogen wird zunächst mit einem flächigen oder bildgebenden Klebstoffmuster versehen (Druckwerk als Auftragwerk 1).
- Im Folgedruckwerk wird der Druckbogen gemeinsam mit einer Transferfolie 5 unter Pressung durch einen Transferspalt 6 geführt, (Beschichtungswerk 2).

Das Auftragwerk 1 kann ein an sich bekanntes Offsetdruckwerk mit einem Farbwerk 11, einem Plattenzylinder 12 und einem Drucktuchzylinder 13 sein. Der Drucktuchzylinder 13 wirkt mit einem Gegendruckzylinder 4 zusammen.

Das Beschichtungswerk 2 kann ebenfalls durch ein Offsetdruckwerk gebildet sein. Der Transferspalt 6 im Beschichtungswerk 2 wird durch eine Presswalze 3 und einen Gegendruckzylinder 4 gebildet. Die Presswalze 3 kann dem Drucktuchzylinder entsprechen. Die Presswalze 3 kann auch dem Formzylinder eines Lackmodules entsprechen. Innerhalb des für den Folientransfer genutzten Beschichtungswerkes 2 ist eine Bahnführung 14 für Transferfolien dargestellt. Die Transferfolie 5 wird dabei durch Schutzeinrichtungen 15 des Beschichtungswerkes 2 ein- und wieder ausgeführt.

Die Folienvorratsrolle 8 ist dem Beschichtungswerk 2 auf der Seite der Bogenzuführung zugeordnet. Die Folienvorratsrolle 8 weist einen Drehantrieb 7 zur kontinuierlichen geregelten Zuführung der Transferfolie zum Beschichtungswerk 2 auf. In der Folienzuführung können Umlenk- bzw. Spannwalzen zur Führung der Transferfolie 5 in einer im Wesentlichen konstanten Spannung gegenüber der Presswalze 3 vorgesehen sein. Auf der ablaufseitigen Seite des Druckwerkes ist eine Foliensammelrolle 9 für das verbrauchte Folienmaterial vorgesehen. Ein Drehantrieb 7 an der Foliensammelrolle 9 ist stets vorteilhaft. Es kann sogar vorgesehen sein, dass die Transferfolie 5 mittels des Drehantriebs 7 ablaufseitig gefördert und zulaufseitig mittels einer Bremse straff gehalten wird.

Die Presswalze 3 (als Drucktuchzylinder oder Formzylinder oder separate Presswalze) trägt auf ihrer Oberfläche ein kompressibles bzw. dämpfendes, z.B. auch mit einer kompressiblen Zwischenschicht versehenes Element. Die Presswalze 3 kann dazu mit einer Pressbespannung 10 beispielsweise als Kunststoffüberzug, vergleichbar einem Gummituch bzw. Drucktuch, versehen sein, die in einem Zylinderkanal an Spannvorrichtungen gehalten wird.

Zur Sicherung der Wirtschaftlichkeit des Beschichtungsverfahrens kann vorgesehen sein, den Folienvorschub der Transferfolie 5 von der Folienvorratsrolle 8 zum Transferspalt 6 und zur Foliensammelrolle 9 schrittweise steuerbar ist, wobei die Transferfolie 5 dann angehalten wird, wenn keine Übertragung bildgebender oder abdeckender Schichten erfolgen soll.
Die zugehörige Vorrichtung beinhaltet vorzugsweise eine entsprechende Vorschubsteuerung für die Transferfolie 5, die dafür sorgt, dass wenigstens der im Bereich der Presswalze 3 und des Gegendruckzylinders 4 liegende Teil der Folienbahn stillsteht, solange der Zylinderkanal durchläuft.
Hierzu wird später in Figuren 2 bis 5 Näheres erläutert.

Eine weitere Verbesserung der Folienausnutzung der beschriebenen Art ergibt sich, wenn die Transferfolie 5 in eine oder mehrere Teilfolienbahnen geringerer Breite aufgeteilt wird. Damit kann bei entsprechender Steuerung mit Hilfe der Einrichtung bzw. Einrichtungen zur Taktung des Folienvorschubes jeder der Teilfolienbahnen, die Ausnutzung der Transferfolie 5 auch bei zonal unterschiedlich langen Beschichtungsbereichen innerhalb eines Bogens verbessert werden. Weiterhin können in dem so gebildeten Folienapplikationsmodul aus dem Auftragwerk 1 und dem Beschichtungswerk 2 Trockner 16 vorgesehen sein, mittels derer der Kleberauftrag oder die gesamte Folienbeschichtung getrocknet werden können. Hier kommen z.B. UV-Trockner in Frage.

Weiterhin kann das Folienapplikationsmodul eine Überwachungseinrichtung 17 zur Abtastung der Bogenoberfläche enthalten. Die Überwachungseinrichtung 17 ermöglicht die Auswertung von Bildinhalten der Beschichtung und die Feststellung von Fehlern in der Folienbeschichtung. Eine derartige Überwachungseinrichtung kann auch in Verbindung mit der Druckmaschine vorgesehen sein, in die das Folienapplikationsmodul integriert ist. Dann kann sie beispielsweise in dem Bogenausleger der Druckmaschine oder einem letzten Druckwerk angeordnet sein.

Der Transport der Transferfolie 5 kann an oder zwischen Folienleitwalzen 14 mittels Prüfung der Bahnspannung der Folienbahn 5 überwacht werden. In einer Folienbahnführung sind dazu eine oder mehrere Bahnspannungsmessvorrichtungen 19 vorgesehen.
Weiterhin kann zur Stabilisierung der Folienbahn 5 zwischen einer ersten Umlenkrolle und einer ersten Einlaufrolle zum Transferwerk eine Stabilisierungseinrichtung 30 angeordnet sein, um Flatterbewegungen der Folienbahn 5 zu reduzieren. Die Stabilisierungseinrichtung 30 weist z. B. zwei drehbar gelagerte Rollen auf, die zum veränderbaren Einstellen des Umschlingungswinkels der Folienbahn 5 an den Leitwalzen vorgesehen ist, damit die Leitwirkung und die Dämpfungswirkung auf die Folienbahn 5 je nach Betriebszustand einstellbar ist. Die Einstellung der Stabilisierungseinrichtung 30 kann in Verbindung mit Einrichtungen zur Bahnspannungsregelung 19 und ggf. einer Sensoreinrichtung 20 zur Bahnbruchüberwachung vorgenommen werden.

Elektrische Signale der Bahnspannungsmesseinrichtungen werden ausgewertet. Hierzu sind verschieden Betriebszustände möglich:
1. Ein Bahnzug oberhalb eines vorgebbaren Minimalwerts wird als Signal für Vorhandensein der Folienbahn 5 gewertet und der Maschinensteuerung zugeführt.
2. Ein Überschreiten des Maximalwerts des vorgebbaren Bahnzugs wird über Tänzerwalzen 18 oder Rollenantriebe 7 der Folienvorrats- 8 bzw. -sammelrolle 9 reduziert. Damit sind unzulässige Bahndehnung oder Bahnriss vermeidbar.
3. Bei Unterschreiten des minimal vorgebbaren Bahnzugs wird überprüft, ob die Bahnspannungsregelung noch aktiv ist. Ist eine Erhöhung der Bahnspannung über Tänzerwalzen 18 oder eine Bremse nicht möglich, wird Bahnriss erkannt.

Die zusätzlich gewonnene Information über die Bahnspannung als Istwert, insbesondere im Zusammenhang der genannten Auswertungen, kann für die Steuerung des Druck- bzw. Transferprozesses verwendet werden. Dazu ist das System an einen Leitstand der Druckmaschine koppelbar, über den die Sollwerte für maximale und minimale Bahnspannung eingebbar sind. Dies kann von der Art der verwendeten Transferfolie 5 und von den Druck- bzw. Transferbedingungen im Beschichtungsmodul 2 im Zusammenhang mit den Eigenschaften des Bedruckstoffes, des Kleber oder der Pressbespannung abhängig sein.
Die notwendigen Daten können über Schnittstellen direkt von Datenträgern an Folienvorratsrollen eingelesen und mittels Parameterwerten aus der Einstellung der Transferprozesses am Beschichtungsmodul 2 verändert werden.

Das den Folientransfer betreffende Verfahren wird in der beschriebenen Druck- bzw. Applikationsmaschine gemäß Figur 1 wie folgt ausgeführt:
Es ist vorgesehen, wenigstens in einem dem Beschichtungswerk 2 folgenden Druckwerk 50 einen Farbdruck auf den mit einer metallisierten Schicht bildmäßig beschichteten Druckbogen aufzubringen. Hierbei wird der Druckbogen aus dem Beschichtungswerk 2 von dem Gegendruckzylinder 4 über eine Bogentransfertrommel oder eine Bogentransfereinheit an einen Gegendruckzylinder 40 des Druckwerkes 50 überführt.
Das Druckwerk 50 weist wie üblich in Offsetdruckwerken den Gegendruckzylinder 40, einen diesem zugeordneten Gummi- oder Drucktuchzylinder 41 und einen diesem zugeordneten Plattenzylinder 43 auf. Dem Plattenzylinder 43 sind hier schematisch dargestellt ein Farbwerk und ein Feuchtwerk zugeordnet.

Zwischen Gegendruckzylinder 40 und Drucktuchzylinder 41 ist ein weiterer Druckspalt 60 gebildet. In diesem Druckspalt 60 wird Druckfarbe von einer auf dem Plattenzylinder 43 aufgespannten Druckplatte 44 aus über einen auf dem Drucktuchzylinder 41 angeordneten Bezug 42 auf den Druckbogen aufgebracht.

Das Spaltmaß des Druckspaltes 60 zwischen den Oberflächen des Drucktuchzylinders 41 und des Gegendruckzylinders 40 ist mit Hilfe von dem Drucktuchzylinder 41 zugeordneten Stelleinrichtungen 45 einstellbar. Hierbei wird im Bereich des Offsetdruckes gewöhnlich von einer Druckbeistellung gesprochen, da sich die genannte Einstellung auf das Dickenmaß des zu verarbeitenden Bedruckstoffes bezieht, der in dem Druckspalt 60 bedruckt werden soll. Hierfür ist eine Druckpressung notwendig, um die Druckfarbe von dem Drucktuchzylinder 41 auf den an dem Gegendruckzylinder 40 gehaltenen Bedruckstoff zu übertragen.
Die Einstellungen in Bezug auf den Transferspalt 6 erfolgen mittels weiteren Stelleinrichtungen 46, die der Presswalze 3 zugeordnet sind.
Die Stelleinrichtungen 45, 46 sind fachüblich in Offsetdruckmaschinen an Drucktuch- bzw. Gummizylindern von Druckwerken oder auch an Formzylindern von Lackmodulen eingesetzt.

Weiterhin soll als Oberfläche der Presswalze 3 eine konturierte oder auch segmentierte Pressfläche in der Pressbespannung 10 vorgesehen sein. Dazu werden anstatt eines vollflächigen Pressbereiches auf einen oder mehrere zu beschichtenden Bereiche begrenzte segmentierte Pressbereiche auf der Presswalze 3 eingesetzt.
Die segmentierte Pressfläche kann als isoliertes Flächenelement, als ringförmiges, schmales, die Presswalze 3 umschlingendes Flächenelement, als einer Mantellinie folgendes, einen begrenzten Umfangsabschnitt abdeckendes, über die Breite der Presswalze 3 reichendes Flächenelement oder aber in Form mehrere derartiger Flächenelemente ausgeprägt sein und so die Pressbespannung 10 bilden. Hierfür kann etwa ein ausgeschnittenes Drucktuch, eine bebilderbare Kunststoff-Hochdruckform oder ein auf einer glatten Unterlage vorzugsweise lösbar zu befestigendes, ggf. aufklebbares oder magnetisch anbringbares, Andrucksegment die segmentierte Pressfläche tragend verwendet werden. Ein an seiner Unterseite mit einer magnetischen Haftfläche versehenes Andrucksegment kann z.B. direkt auf der Oberfläche der Presswalze 3 aufgesetzt werden. Andererseits kann auch eine Magnetfolie auf die Oberfläche der Presswalze 3 aufgespannt werden, auf die dann zur Anbringung bzw. Positionierung der segmentierten Pressfläche 10 ein Andrucksegment mit magnetisch haftend ausgerüsteter Rückseite aufsetzbar ist. Die Oberfläche und der innere Aufbau des Andrucksegmentes sollen den weiter oben beschriebenen Angaben hinsichtlich Elastizität und Glätte entsprechen. Hierbei kann eine kompressible Unterlage vorgesehen sein, die eine vorzugsweise glatte relativ feste Funktionslage trägt.

Die Funktion dieser begrenzten segmentierten Pressfläche in der Pressbespannung 10 ist, dass - ähnlich wie beim Durchlauf eines Zylinderkanals der Presswalze 3 und des gegenüberliegenden Gegendruckzylinders 4 - die Einklemmung der Transferfolie 5 nur dann gegeben ist, wenn die segmentierte Pressfläche die Transferfolie 5 berührend den Transferspalt 6 durchläuft. Anders formuliert soll die Pressfläche nur in den Bereichen auf die Transferfolie 5 einwirken können, wo auch tatsächlich bildgebende Schichten von der Transferfolie 5 auf den Druckbogen zu übertragen sind.

Damit sind zwei Effekte in einem Beschichtungsmodul 2 mit in einer Pressbespannung 10 vorgesehener segmentierter Pressfläche erzielbar:
I. Zunächst kann zur Ausführung einer Folientaktung die Transferfolie 5 neben dem Zeitraum des Kanaldurchlaufes in sehr vorteilhafter Weise auch dann im Vorschub angehalten werden, wenn der zu beschichtende Bereich irgendwo innerhalb des Bildbereiches des Druckbogens liegt und noch nicht den Bereich der segmentierten Pressfläche erreicht hat oder der Bereich der segmentierten Pressfläche schon vor dem Ende des zu beschichtenden Bogenbereiches endet. Die Transferfolie 5 muss also nur dann transportiert werden, wenn die segmentierte Pressfläche innerhalb des Transferspaltes 6 zwischen Presswalze 3 und Gegendruckzylinder 4 im Eingriff ist. So kann die Ausnutzung der Transferfolie 5 zwischen den zu beschichtenden Druckbogen fast vollständig erfolgen.
   Der Folientransport wird hierbei beim Einsatz einer ringförmigen Pressfläche nur beim Kanaldurchlauf angehalten.
   Beim Einsatz von Pressflächen in Form einzelner oder mehrerer, zylinderbreiter, über Teilumfänge reichender Segmente kann der Folienvorschub zusätzlich während freier Flächen am Umfang der Presswalze 3 angehalten werden.
II. Eine weitere Verbesserung der Folienausnutzung der beschriebenen Art ergibt sich dadurch, dass die Transferfolie 5 in eine oder mehrere Teilfolienbahnen geringerer Breite aufgeteilt wird. Die ist insbesondere in Verbindung mit der segmentierten Pressfläche von großem Vorteil. Bei einer segmentierten Pressfläche kann die Transferfolie 5 auf die Breite der Pressfläche beschränkt eingesetzt werden. Die Einsparung beim Folienverbrauch ist bedeutend. Die Folienführung im Transferspalt 6 wird durch eine vollflächige Auflage einer schmalen Bahn der Transferfolie 5 auf der segmentierten Pressfläche - zumindest im Transferspalt 6 - deutlich verbessert.
   Damit kann bei entsprechender Steuerung mit Hilfe der Einrichtung bzw. Einrichtungen zur Taktung des Folienvorschubes jeder der Teilfolienbahnen, die Ausnutzung der Transferfolie 5 auch bei zonal unterschiedlich langen Beschichtungsbereichen innerhalb eines Bogens verbessert werden. Dazu wird jede Teilfolienbahn nur genau in dem Bereich weitergefördert, wo die bildgebende Oberflächenschicht aufzutragen ist. In den nicht zu beschichtenden Bereichen kann jede Teilfolienbahn unabhängig von den anderen Teilfolienbahnen stillgesetzt werden, wobei damit kein unnötiger Folienverbrauch entsteht.

In Kombination mit dem vorgenannten Verfahren können so auch unterschiedliche Folienarten nebeneinander eingesetzt werden. Damit wird ermöglicht, dass Oberflächen unterschiedlicher Folienfarbe oder unterschiedlicher Glätte oder Struktur erzeugt werden.

Für den Aufbau der partiellen Pressbespannung können unterschiedliche, für sich bekannte Arbeitsmaterialen Anwendung finden. Verwendet werden können
- gestripptes Gummituch, bei dem die druckende Oberfläche aus Gummi bis auf die beim Prägen zur Wirkung zu bringende Fläche entfernt wurde
- polymere Schneidplatte (Klischee für Flexodruck), die mittels Flachbettplotter herstellbar und ggf. mit Träger aus Aluminium oder Polyester ausgerüstet ist
- eine Fotopolymerplatte (Flexodruck), deren Oberflächenkontur mit Belichtung und Auswaschen herstellbar ist (ggf. mit Träger aus Aluminium).
- Verwendbar ist auch ein Gummituch mit einem Metallträger, das sich wie ein gestripptes Gummi- bzw. Drucktuch vorbereiten und einsetzen lässt.

Als Unterbau der entsprechenden Pressbespannung 10 mit segmentierten Pressflächen ist eine Unterlage mit oder ohne dämpfende Wirkung, wie ein Unterdrucktuch (aber nur bei Pressbespannungen ohne steife Trägerschicht) verwendbar.

Spannsysteme im Zylinderkanal der Presswalze 3 zur Befestigung der Pressbespannung 10 können Spannspindeln wie in einem Gummizylinder oder Kombinationsspannschienen für Drucktücher oder Druckplatten sein, wie aus den Gummi- oder den Formzylindern bekannt. Die Oberfläche der Pressbespannung 10 ist je nach Aufbau auch für profilierte Prägungen geeignet. Dadurch ergibt sich ein erweitertes Anwendungsspektrum für das Verfahren des Kaltfolienprägens.
Unter Anwendung der genannten Elemente ist eine sehr einfache und schnelle Handhabung der Einrichtung des Folienapplikationsmoduls möglich.

Erfindungsgemäß sind Vorrichtungen vorgesehen, die die taktweise Förderung der Folienbahn 5 erlauben. Hierbei können als Betriebsvarianten aus dem zuvor ausgeführten
- eine Kanaltaktung beim Durchlauf von Zylinderkanälen der Presswalze 3 und des Gegendruckzylinders 4,
- eine Formattaktung bei auf die Formatlänge des Folientransfers am Umfang der Presswalze 3 beschränkter Folienzuführung und
- eine Prägebereichstaktung bei Beschränkung der Folienführung auf durch segmentierte Pressbereiche in der Pressbespannung 10 der Presswalze 3 definierter Folienzuführung
angeführt werden.
Für die Folienzuführung (auch die Abführung) ist üblicherweise der Antrieb der Folienrollen 8, 9 kontinuierlich vorgesehen, da die Masse der Folienrollen 8, 9 zu groß für einen schnellen Wechsel der Antriebsbewegung ist. Dadurch ergeben sich beim Abbremsen der Folienbahn bis zum erneuten Beschleunigen im Transferbereich in den Zu- und Abführbereichen der Folienbahn 5 gegenüber der Bewegung der Folienrollen 8, 9 überschüssige oder fehlende Folienlängen.

Daher werden erfindungsgemäß Lösungen vorgeschlagen, die die bei kontinuierlicher Nachförderung bzw. Abförderung der Folienbahn 5 anfallenden überschüssigen oder fehlenden Bahnstücke puffern können. Diese sind grundsätzlich schon mit den Tänzerwalzen 18 als eine Variante von Folienspeichern beschrieben. Die Tänzerwalzen 10 sind aber nicht genau genug auf den bei der beschriebenen mit hoher Geschwindigkeit ablaufenden Taktung im Folientransferprozess steuerbar, zumal sie üblicherweise weit vom Verbrauchsort weg und nah an der Folienrolle 8, 9 angeordnet sind, um dort die Bahnspannung aufrecht zu erhalten.
In den Figuren 2 bis 5 sind daher weiter Möglichkeiten zum schnellen Ausgleich von Bahnverschiebungen bei der Folientaktung im Kaltfolienprozess angegeben.

In Figur 2 ist ein Folientransfermodul entsprechend Figur 1 dargestellt. Hier sind die Tänzerwalzen 18 angeordnet, um die Bahnspannung zur regeln. Zum Ausgleich von größeren Änderungen bei der Folienförderung, wie beim Anhalten der Folienförderung im Transferbereich (Bereich des Folientransfers zwischen Presswalze 3 und Gegendruckzylinder 4) ohne Folienverbrauch (Kanaltaktung, Formattaktung, Taktung über Prägebereiche), sind zusätzlich vor dem Einlauf der frischen Folienbahn 5 in den Transferspalt 6 und nach dem Austritt der verbrauchten Folienbahn 5 aus dem Transferspalt 6 als Antriebsgruppen 22 bezeichnete Walzenpaare 23, 24 angeordnet.

Die Antriebsgruppen 22 werden hier für alle folgenden Ausführungsformen mit beschrieben und zeigen je ein Walzenpaar, das die Folienbahn 5 einklemmen und so definiert hinsichtlich eines gewünschten Transportweges führen kann. Die Walzenpaare der Antriebsgruppen 22 bestehen in Figur 2 aus je einer Folienleitwalze 24 und einer Antriebswalze 23. Sowohl die Folienleitwalze 24 als auch die Antriebswalze 23 ist zumindest teilweise antreibbar. Der Antrieb der Antriebswalze 23 kann hierbei nicht nur in Transportrichtung der Folienbahn 5 (von Folienrolle 8 zu 9) gerichtet sein, sondern kann auch Rückhubbewegungen erzeugen. Dies ist sinnvoll, da die Folienbahn 5 bei einer Abbremsung nicht sofort stehen bleibt und so über einen gewünschten Haltepunkt hinausläuft. Dadurch könnte ein Stück der Folienbahn 5 nicht genutzt werden. Ein kurzer definierter Rückhub nach dem Abbremsen und Anhalten der Folienbahn 5 im Transferbereich verringert oder eliminiert diesen unnötigen Folienverbrauch. Dazu ist der Antrieb der Antriebswalze 23 schnell steuerbar. Die Antriebswalze 23 selbst kann segmentiert sein, um die wechselnden Antriebsbewegungen schnell ausführen zu können. Weiterhin kann die Folienleitwalze 24 gegenüber der Antriebswalze 23 an- und abschwenkbar sein, sie kann aber auch dauernd an der Antriebswalze 23 angestellt bleiben.

So kann auch vorgesehen sein, dass die Folienleitwalze 24 eine mehr oder weniger durch die Folienbahn 5 gesteuerte Bewegung durchführen, während die Antriebswalze 23 eine Förderbewegung und die Rückhubbewegung ausführt. Die Folienleitwalze 24 führt für einen definierten Zeitraum in Bezug auf die Folientransportrichtung eine rückdrehende Bewegung lediglich durch gesteuertes Anstellen gegen die auf der Antriebswalze 23 aufliegende Folienbahn 5 aus. Die Antriebswalze 23 führt dann eine kontinuierliche Transportbewegung gegen die Laufrichtung der Folienbahn 5 durch. Dies ist möglich da die Folienbahn 5 zu diesem Zeitpunkt wegen fehlender Anpressung durch die Presswalze 3 gegen den Gegendruckzylinder 4 im Transferbereich frei beweglich ist..
Weiterhin können die Antriebsgruppen 22 auch durch Abbremsung im Zeitpunkt des Folienstillstands, hier wenigstens auf der Zuführseite zum Transferspalt 6, die Folienbahn 5 im Transferbereich unter der notwendigen Spannung halten, damit bei erneutem Beginn des Folientransfers mit Pressung durch die Presswalze 3 gegen den Gegendruckzylinder 4 sofort wieder gute Transferqualität erreicht wird.

Das System der Antriebsgruppe 22 ist auch bei segmentiert angeordneten Folienleitwalzen 24 bei formatbreiten Antriebswalzen 23 sowohl für die Führung einer vollformatig breiten Folienbahn 5 als auch für die Führung von, ggf. auch verteilt angeordneten, Teilfolienbahnen 5 geeignet. Hierzu können die Segmente der Folienleitwalze 24 entsprechend einstellbar auf die Positionen der Teilfolienbahnen 5 in axialer Richtung zur Presswalze 3 angeordnet sein.

Die Antriebsgruppe 22 kann dadurch vereinfacht werden, dass die Antriebswalze 23 mit einer rauen oder adhäsiven Oberfläche oder als Saugwalze ausgeführt wird. Bei entsprechend großer Umschlingung durch die Folienbahn 5 kann dann eine ausreichende Haftung zur sicheren Führung der Folienbahn 5 an der Antriebwalze 23 erreicht werden. Dann könnte auf eine Folienleitwalze 24, auch in segmentierter Form, verzichtet werden. Dies ist auch hinsichtlich der formatbreiten Ausführung der Antriebswalze 23 unbedenklich. Eine als Saugwalze ausgeführte Antriebswalze 23 könnte dann so ausgeführt sein, dass bei Bedarf in Segmenten entsprechend der jeweils zu verarbeitenden Folienbahnbreiten schaltbaren Saugvorrichtungen vorgesehen werden.

Gemäß Figur 2 ist also vorgesehen die Folientaktung im Transferbereich mittels der Antriebsgruppen 22 gegenüber der Folienspeicherung mittels der Tänzer 18.1, 18.2 auszuführen. Der Tänzer 18.1 im Bereich der Zufuhrrolle 8 nimmt dazu bei im Transferbereich still stehender Folienbahn 5 unter der Einwirkung der dort angeordneten Bahnspannungssensorik das Folienstück auf, das durch die Klemmung der Folienbahn 5 mittels der Antriebsgruppe 22 frei wird. Gleichzeitig gibt der Tänzer 18.2 ein Folienstück für die Folienaufwicklung frei, da dann keine Folienbahn 5 nachgefördert wird. Bei erneutem Einsetzen der Folienförderung nach Ende der Unterbrechung der Folienförderung im Transferbereich läuft der Ablauf der Folienfreigabe und Folienspeicherung an den Tänzern 18.2, 18.1 jeweils umgekehrt ab.

In Figur 3 ist eine vereinfachte Ausführungsform in einem Beschichtungswerk 2 gezeigt. Hier sind zum einen auch die Tänzer 18 dargestellt, die aber nur der Bahnspannungsregelung dienen sollen.
Weiterhin ist im Bereich der Folienzuführung zum Transferbereich mit dem Transferspalt 6 wieder eine Antriebsgruppe 22 vorgesehen. Auf der Auslaufseite aus dem Transferbereich ist eine pendelnd gehalterte Folienleitwalze 25 gezeigt. Diese Folienleitwalze 25 kann eine quer zum Verlauf der Transportrichtung der Folienbahn 5 gerichtete Ausgleichsbewegung ausführen. Die Ausgleichsbewegung ist mit einer strichliierten Darstellung gekennzeichnet. Damit wird der Bahnweg der Folienbahn 5 verlängert und verkürzt. Wenn die Antriebsgruppe 22 also die Folienbahn 5 zum Takten zurückhält oder rückfördert, kann die Folienleitwalze 25 eine Ausgleichsbewegung zur Verkürzung des Bahnweges ausführen und so ein Stück Folienbahn freigeben, um diese Bewegung gegenüber der Abförderbewegung auszugleichen. Wenn die Förderung der Folienbahn erneut beginnen soll, führt die Folienleitwalze 25 eine Bewegung zur Verlängerung des Bahnweges der Folienbahn 5 nach unten aus. So wird die Folienbahn 5 wieder beschleunigt bzw. das bei der Beschleunigung durch Freigabe an der Antriebsgruppe 22 frei gewordene Bahnstück kann ausgeglichen werden.

In Figuren 4 und 5 sind Varianten der Speicherwirkungen bei der Folientaktung gezeigt, die ein an sich bekanntes Prinzip einer Schlaufenbildung der Folienbahn durch Unterdruckeinwirkung nutzen Hierbei sind Folienspeicher 26.1, 26.2, 27.1, 27.2,28.1 und 28.2 jeweils einer Seite des Beschichtungswerkes 2 zugeordnet. Die Folienspeicher 26.1, 27.1 und 28.1 sind jeweils der Zuführseite der Folienbahn 5 zum Transferspalt 6 und damit der Zuführrolle 8 zugeordnet. Die Folienspeicher 26.2, 27.2 und 28.2 sind jeweils der Abführungsseite der Folienbahn 5 von dem Transferspalt 6 weg zugeordnet.

Jeder Folienspeicher 26.1, 26.2, 27.1, 27.2,28.1 und 28.2 besteht aus einer Unterdruckkammer, in die eine Folienschlaufe 29 der Folienbahn 5 hinein und wieder heraus geführt wird.
Die Wirkung der Folienspeicher 26.1, 26.2, 27.1, 27.2,28.1 und 28.2 ist folgende: Durch absaugen von Luft (etwa mittels eines oder mehrerer Lüfter) an der Bodenseite der Unterdruckkammern wird die Folienschlaufe 29 jeweils mit einer gemäß dem Unterdruck sich einstellenden Kraft in die Unterdruckkammer hineingezogen. Diese Kraft überwiegt nicht die von der Bahnspannungsregelung vorgegebene Zugkraft der Folienbahn 5, da die Folienschlaufen 29 sonst in der Unterdruckkammern festgesaugt würden. Das System ist insofern selbstregulierend als die Folienschlaufen 29 gegen die Kraft des Unterdrucks frei in der Kammer pendeln können und so jeweils Folienbahnstücke aufnehmen oder freigeben. Da das System der Folienspeicher 26.1, 26.2, 27.1, 27.2,28.1 und 28.2 frei pendelnd ausgeführt ist müssen hier mehr Antriebsgruppen vorgesehen werden als in den vorher dargestellten Systemen.

Zur Regelung der Folienbahnförderung kann die Ausbildung der Größe der Folienschlaufen 29 (36, siehe Fig. 6) genutzt werden. Hierzu kann in jeder der Unterdruckkammern eine Sensorik vorgesehen sein, die etwa auf der Basis zur Abstandsmessung mittels Ultraschall ausgebildet ist. Diese Sensorik erfasst, wie weit die Folienschlaufe 29, 36 ausgebildet ist bzw. wie weit die Folienschlaufe 29, 36 in die Unterdruckkammer hineingezogen wird. Auf der Basis dieser ständig erfassten Messsignale kann dann mittels der Antriebe der Folienrollen 7, 8 und ggf. in Verbindung mit Tänzerwalzen die Folienbahnförderung reguliert werden.

Die beidseitige Anordnung der Folienspeicher 26.1, 26.2, 27.1, 27.2, 28.1 und 28.2 (auch 32.1, 32.2 in Fig. 6) dient dazu, dass die Taktung des Folienbahnvorschubes beim Anhalten und Weiterführen des Folientransportes im Transferbereich wie folgt ausgeführt werden kann:
a) Zum Anhalten Folientransfers und damit auch des Folientransportes im Transferbereich (Transferspalt 6) wird durch das Stillsetzen der Antriebsgruppe 22 vor dem Transferspalt 6 bei laufender Folienrolle 7 eine auflaufende Folienbahnlänge frei und in den ersten Folienspeicher 26.1, 27.1, 28.1 oder 32.1 hineingezogen.
b) Auf der Ablaufseite nach dem Transferbereich wird gleichzeitig die Folienbahn 5 aus dem zweiten Folienspeicher 26.2, 27.2, 28.2 oder 32.2 zur kontinuierlichen Aufwicklung freigegeben.
c) Zum Fortsetzen des Folientransfers und damit dem erneuten Einsetzen des Folientransportes im Transferbereich wird die Antriebsgruppe wieder aktiviert und die eingezogene Folienschlaufe 29 aus dem ersten Folienspeicher 26.1, 27.1, 28.1 oder 32.1 wieder dem Transferbereich zugeführt.
d) Gleichzeitig wird der zweite Folienspeicher 26.2, 27.2, 28.2 oder 32.2 wieder mit einer Folienschlaufe 29, 36 befüllt.

Gemäß Figur 4 sind zwei Varianten zur Anordnung von Folienspeichern 26.1, 26.2, 27.1 und 27.2 gezeigt.
An der Unterseite des Folientransfermoduls der Beschichtungswerkes 2 sind kleine Folienspeicher 26.1 und 26.2 gezeigt. Diese sind mit den Antriebsgruppen 22 des Transferbereiches am Transferspalt 6 kombiniert. Außerdem sind den Folienspeichern 26.1, 26.2 jeweils Folienleitwalzen 14 zur Führung der Folienbahn 5 zugeordnet.
An der Oberseite des Folientransfermoduls der Beschichtungswerkes 2 sind größere Folienspeicher 27.1 und 27.2 gezeigt. Diese sind mit eigenen Antriebsgruppen und ggf. mit Antriebsgruppen 22 des Transferbereiches am Transferspalt 6 kombiniert. Außerdem sind den Folienspeichern 27.1, 27.2 jeweils Folienleitwalzen 14 zur Führung der Folienbahn 5 zugeordnet. Die den Folienspeichern 27.1, 27.2 zugeordneten Antriebsgruppen 22 dienen der Halterung der Folienbahn 5, wenn der Unterdruck an den Folienspeichern 27.1, 27.2 zusammenbricht oder andere Störungen bei der Folienförderung auftreten. Außerdem entsteht mit diesen Antriebsgruppen 22 eine weitere Regelmöglichkeit für die Bahnförderung.

Das System der Folienspeicher 26.1, 26.2 ist kleiner gebaut, damit besser integrierbar und wegen seines geringen Volumens reaktionsschnell. Mit diesem System können also kleinere Schwankungen in der Folienbahnförderung schnell und effektiv ausgeglichen werden und dient auch gleichzeitig zur Taktung.
Das System der Folienspeichern 27.1, 27.2 ist größer gebaut, damit aufnahmefähiger und kann größere Schwankungen in der Folienbahnförderung ausgleichen. Dies ist geeignet bei einer Taktung, die große Freiräume beim Folientransfer überbrücken muss, wenn also am Umfang der Presswalze nur kurze Bereiche an Folie 5 transferiert werden sollen.

In Figur 5 ist eine Variante mit Folienspeichern 28.1 und 28.2 in einem Beschichtungswerk 2 gezeigt, das noch größere Speicherungen erlaubt. Die Folienspeichern 28.1, 28.2 sind senkrecht gestellt und direkt den Antriebsgruppen 22 des Transferbereiches am Transferspalt 6 zugeordnet. Durch die senkrechte Anordndung kann die Zuführung der Folienbahn 5 aus der Folienschlaufe 29 im Folienspeicher 28.1 so direkt und ohne Folienleiteinrichtung der ersten Antriebsgruppe 22 auf der Zuführseite zum Transferbereich zugeführt werden. Ebenso kann die Folienbahn 5 auf der Abführseite des Transferbereichs ohne Folienleitelemente an dem Folienspeicher 28.2 dessen Folienschlaufe 29 zugeleitet werden. In Figur 5 sind zwei Folienleitwalzen 14 zur Ausleitung aus dem Gehäuse des Beschichtungswerkes 2 dargestellt. Auf der Zufuhrseite des Folienspeichers 28.1 und der Abfuhrseite des Folienspeichers 28.2 sind Walzenpaare 14 dargestellt, die als Klemmwalzen zur besseren Führung der Folienbahn 5 dienen. Die eine Folienwalze kann wiederum als Antriebswalze 24 ausgeführt sein, um auch hier die Folienbahnförderung steuern zu können.

In Figur 6 ist entsprechend der zuvor dargestellten Funktionalitäten eine weitere Variante mit Folienspeichern 32.1 und 32.2 in einem Beschichtungswerk 2 gezeigt, das kompakt aufgebaut ist und größere Speicherungen erlaubt. Der Folienspeicher 32.1 ist annähernd horizontal ablaufseitig unter der Folienrolle 7 angeordnet und der Folienspeicher 32.2 ist annähernd senkrecht auf der gegenüberliegenden Seite gestellt. Die Antriebsgruppe 33 mit zwei Folienleitwalzen 35 und einer Antriebswalze 34 auf der Zulaufseite des Transferbereiches ist nah am Transferspalt 6 zugeordnet. Die Antriebsgruppe 33 mit einer Folienleitwalze 35 und einer Antriebswalze 34 auf der Ablaufseite vom Transferspalt 6 ist dem Folienspeicher 32.2 zugeordnet. Durch die horizontale Anordnung kann die Zuführung der Folienbahn 5 aus der Folienschlaufe 36 im Folienspeicher 32.1 kompakt angeordnet und über eine Glätt- und Stabilisierungseinrichtung 30 der ersten Antriebsgruppe 33 auf der Zuführseite zum Transferbereich (Transferspalt 6) zugeführt werden. Zur Zu- und Abführung der Folienbahn 5 zum und aus dem Folienspeicher 32.1 sind Folienleitwalzen 31 vorgesehen, um die Folienbahn 5 leicht beweglich zu halten.
Weiterhin kann die Folienbahn 5 auf der Abführseite des Transferbereichs nach dem Transferspalt 6 über die Folienbahn 5 glatt haltende Folienleitelemente 14 (in der Art einer Glätt- und Stabilisierungsvorrichtung) geführt werden. Diese Folienleitelemente 14 führen die Folienbahn 5 auch aus dem Bereich des Druckwerkschutzes 15 am Beschichtungswerk 2 heraus. Auf der Ablaufseite nach dem Transferbereich zum Folienspeicher 32.2 kann ebenso eine Antriebsgruppe 37 angeordnet sein, die eine Folienleitwalze 38 und eine Antriebswalze 39 aufweist. Zur Bildung einer Folienschlaufe 36 im Folienspeicher 32.2 wird die Folienbahn 5 ohne zusätzliche Leiteinrichtung zugeleitet. Die Abführung der Folienbahn 5 aus dem Folienspeicher 32.2 erfolgt über eine Folienleitwalze 31.

Auf der Zufuhrseite und der Abfuhrseite des Folienspeichers 32.1 und auf der Abfuhrseite des Folienspeichers 32.2 ist je eine Folienleitwalze 31 dargestellt, die zur besseren Führung der Folienbahn 5 dienen, so dass die Folienbahn dem Folienspeicher 32.1 exakt zugeführt und aus dem Folienspeicher 32.2 glatt gehalten zur Aufwicklung abgeführt wird.
Alternativ kann die Antriebsgruppe 37 für die Ablaufseite der Folienbahn 5 an der Folienleitwalze 31 am Folienspeicher 32.2 angeordnet sein. Dazu kann wegen der großen Umschlingung die Folienleitwalze 31 selbst angetrieben sein oder es kann dieser auch eine weitere Antriebswalze zugeordnet werden.

Die Antriebsgruppen 22, ebenso die Folienleitwalze 25 aus Figur 3, können auch mit Saugwalzen kombiniert sein. Dann ist die Klemmung der Folienbahn nicht so kritisch. Die Steuerung der Saugluft an solchen Saugwalzen ist aber mit sehr hoher Taktfrequenz auszuführen.

Die Unterdruckkammern der Folienspeicher 26.1, 26.2, 27.1, 27.2, 28.1, 28.2, 32.1 und 32.2 können entsprechend den zu führenden Folien- oder Teilfolienbahnen ausgeführt sein. Wenn die Unterdruckkammern die Breite einer Foliebahn haben und verschiebbar sind, kann flexibel auf gewünschte Beschichtungsbedingungen reagiert werden.
Weiterhin können in den Arbeitsbereich überdeckenden Unterdruckkammern Trenneinrichtungen angeordnet sein, die jeweils die seitliche Lage der Folienbahn 5 oder Teilfolienbahnen begrenzen. Damit können die Folienspeicher 26.1, 26.2, 27.1, 27.2, 28.1, 28.2, 32.1 und 32.2 in vorteilhafter Weise in mehrere parallele Unterdruckkammern unterteilt werden. Wenn Trenneinrichtungen in die Unterdruckkammern einsetzbar und/oder in den Unterdruckkammern quer zur Laufrichtung der Folien- oder Teilfolienbahnen 5 verschiebbar sind, lassen sich damit in der Breite einstellbare und von einander getrennte Unterdruckkammern bereitstellen. Diese sind auf einzelne Folienbahnen 5 unterschiedlicher Breite oder auf Teilfolienbahnen gleicher oder unterschiedlicher Breite abstimmbar. Somit wird die Bildung von Folienschlaufen 29, 36 verbessert und auf die jeweils zu führende Folien- oder Teilfolienbahnen bestens abgestimmt.

Bei Abdeckung einzelner, nicht mit einer Folienbahn 5 belegter Kammern kann der Luftverbrauch der Unterdruckeinrichtung minimiert und besser regulierbar werden.

Es hat sich gezeigt, dass die Absaugung an den Unterdruckkammern der Folienspeicher 26.1, 27.1, 28.1, 32.1 auf der Zufuhrseite zum Transferbereich auch der Reinigung der Folienbahnen dienen kann. Dabei werden insbesondere Partikel, die an der Bahnkante anhaften (Glimmer, Staub, Verschmutzung) in den Unterdruckkammern angesaugt und über die Saugeinrichtungen abgeführt. Daher ist es vorteilhaft, wenn in der Unterdruckversorgung der Unterdruckkammern wenigstens eine Filtereinrichtung vorgesehen wird, die zur Abscheidung der Verschmutzungen dient. Damit kann gleichzeitig mit der Speicherung von Folienschlaufen 29, 36 auch eine Reinigung der Folienbahn vorgenommen werden, so dass der Transferprozess ungestört abläuft und die Beschichtungseinheit 2 sauber gehalten wird.

Die Anordnung der Folienspeicher 26.1, 26.2, 27.1, 27.2, 28.1, 28.2, 32.1 und 32.2 und der Antriebsgruppen 22, 33 kann so ausgebildet sein, dass diese auch in vorhandenen Folientransfereinrichtungen gegen Tänzereinrichtung austauschbar sind. So kann eine effizientere Folienführung für vorhandene Systeme auf einfache Weise nachgerüstet werden.

Die Folienführung kann auch dann unterbrochen werden, wenn die Presswalze 3 eine nur teilweise belegte Pressfläche aufweist, so dass beim Durchlauf der nicht mit einer Pressfläche belegten Oberflächenbereiche im Transferspalt 6, die Folienbahn angehalten werden kann.

Die Folienzuführung und -abführung kann mit steuerbaren oder selbstregelnden Systemen wie Friktionswellen und Einzelantrieben an den Folienrollen 8, 9 in den Varianten einer formatbreiten Folienrolle oder mit mehreren Teilfolienrollen ausgeführt werden.

### Bezugszeichenliste

- 1: Auftragwerk
- 2: Beschichtungsmodul
- 3: Presswalze
- 4: Gegendruckzylinder
- 5: Transferfolie / Folienbahn
- 6: Transferspalt
- 7: Rollenantrieb
- 8: Folienvorratsrolle
- 9: Foliensammelrolle
- 10: Pressbespannung
- 11: Farb-/Feuchtwerk
- 12: Plattenzylinder
- 13: Drucktuch- / Gummizylinder
- 14: Folienleiteinrichtung
- 15: Druckwerksschutz
- 16: Trockner
- 17: Inspektionseinrichtung / Überwachungssystem
- 18: Tänzerwalze
- 19: Bahnspannungsüberwachungl
- 20: Bahnrissüberwachung
- 21: Druckzylinderblasvorrichtung
- 22: Antriebsgruppe
- 23: Folienleitwalze
- 24: Antriebswalze
- 25: Folienleitwalze
- 26.1: Folienspeicher
- 26.2: Folienspeicher
- 27.1: Folienspeicher
- 27.2: Folienspeicher
- 28.1: Folienspeicher
- 28.2: Folienspeicher
- 29: Schlaufe / Folienschlaufe
- 30: Stabilisierungseinrichtung
- 31: Folienleitwalze
- 32.1: Folienspeicher
- 32.2: Folienspeicher
- 33: Antriebgruppe
- 34: Antriebswalze
- 35: Folienleitwalze
- 36: Schlaufe / Folienschlaufe
- 37: Antriebsgruppe
- 38: Folienleitwalze
- 39: Antriebswalze
- 40: Gegendruckzylinder
- 41: Drucktuchzylinder
- 42: Drucktuch / Gummituch
- 43: Plattenzylinder
- 44: Druckplatte
- 45: Stelleinrichtung
- 46: Stelleinrichtung
- 50: Druckwerk
- 60: Druckspalt

## Patentansprüche

1. Vorrichtung zum Transfer von bildgebenden Schichten von einer Trägerfolie auf Druckbogen in einer Bogenoffsetdruckmaschine wenigstens mit einem Auftragwerk (1) für eine bildmäßige Beschichtung der Druckbogen mit einem Kleber und mit einem Beschichtungsmodul (2) zum Übertragen der bildgebenden Schichten von der Trägerfolie auf den Druckbogen in einem Transferspalt (6) zwischen einem Gegendruckzylinder (4) und einer Presswalze (3), wobei die Trägerfolie mit der beschichteten Seite in Anlage an dem Druckbogen gemeinsam mit diesem durch den Transferspalt (6) führbar ist und dabei die bildgebenden Schichten bildmäßig auf den Druckbogen übertragbar sind, und mit einer Einrichtung zur Zuführung der Transferfolie (5) zum Beschichtungswerk (2) und zur Abführung vom Beschichtungswerk (2) mit einem Antrieb zum Bewegen der Transferfolie in Arbeitsrichtung, wobei der Folienvorschub der Transferfolie (5) mittels einer Einrichtung zur Folienführung derart steuerbar ist, dass der Transport der Transferfolie (5) dann angehalten wird, wenn im Transferspalt (6) des Beschichtungswerkes (2) keine Übertragung einer bildgebenden Schicht auf einen Druckbogen erfolgt, dass eine Steuerung in Verbindung mit einer Folienführung der Transferfolie (5) derart vorgesehen ist,
dass beim Durchlaufen eines Greifers des Bogen führenden Gegendruckzylinders (4) aufnehmenden Zylinderkanales (22) der Presswalze (3) der Folienvorschub angehalten wird, wobei die Presswalze (3) unter weiterer Berührung der Transferfolie (5) gleitend durchläuft und/oder
dass als Oberfläche des Presszylinders (3) eine Pressbespannung (10) mit erhöhter, im Umriss konturierte Pressfläche vorgesehen ist, wobei die Pressfläche auf den maximal zu beschichtenden Bereich begrenzt ist und dass beim Durchlaufen eines Bereiches der Presswalze (3) außerhalb der auf den zu beschichtenden Bereich begrenzten Pressfläche der Folienvorschub angehalten wird, wobei die Presswalze (3) unter weiterer Berührung der Transferfolie (5) gleitend durchläuft,
wobei der Folienbahn (5) steuerbare Fördereinrichtungen zum Bremsen und Beschleunigen im Takt der Verarbeitung des Folientransfers zugeordnet sind, **dadurch gekennzeichnet,**
**dass** die Fördereinrichtungen (22, 33) als Walzenpaare aus je einer Folienleitwalze (24) und einer Antriebswalze (23) ausgebildet sind, wobei die Walzenpaare die Folienbahn (5) klemmend führen und die Folienleitwalze (24) als auch die Antriebswalze (23) antreibbar sind,
**dass** die Fördereinrichtungen (22, 33) einem Transferbereich vor und nach dem Transferspalt (6) zugeordnet sind und dass den Fördereinrichtungen (22, 33) Folienspeicher (26.1, 26.2, 27.1, 27.2, 28.1, 28.2, 32.1, 32.2) zugeordnet sind,
wobei die Folienspeicher (26.1, 26.2, 27.1, 27.2, 28.1, 28.2, 32.1, 32.2) als jeweils wenigstens eine Folienschlaufe (29, 36) der Folienbahn (5) aufnehmende Unterdruckkammern ausgebildet sind, die zum Absaugen von Luft mittels eines oder mehrerer Lüfter an der Bodenseite eingerichtet sind.

2. Vorrichtung nach Anspruch 1, **dadurch gekennzeichnet,**
**dass** die Transferfolie (5) in eine oder mehrere Teilfolienbahnen geringerer Breite aufgeteilt wird und dass die Teilfolienbahnen positioniert bzw. nebeneinander dem Transferspalt (6) zugeführt werden, wobei die Teilfolienbahnen mit gleichen oder voneinander verschiedenen bildgebenden Schichten versehen sind und Schichten unterschiedlicher Farbe und/oder unterschiedlichen Glanzes und/oder unterschiedlicher Oberflächenstruktur erzeugbar sind.

3. Vorrichtung nach Anspruch 1 bis 2, **dadurch gekennzeichnet,**
**dass** die Fördereinrichtungen (22, 33) einem Transferbereich vordem Transferspalt (6) oder jeweils vor und nach dem Transferspalt (6) zugeordnet sind und dass den Fördereinrichtungen Folienspeicher (26.1, 26.2, 27.1, 27.2, 28.1, 28.2, 32.1, 32.2) zugeordnet sind.

4. Vorrichtung nach Anspruch 1 bis 3, **dadurch gekennzeichnet,**
**dass** die Folienspeicher (26.1, 26.2, 27.1, 27.2, 28.1, 28.2, 32.1, 32.2) als eine oder mehrere Folienschlaufen (29, 36) einer Folienbahn (5) oder mehrerer Teilfolienbahnen aufnehmende Unterdruckkammern ausgebildet sind, wobei die Unterdruckkammern eine oder mehrere Trenneinrichtungen zur Begrenzung von Unterdruckbereichen in der Breite von einer oder mehrerer Folien- oder Teilfolienbahnen aufweisen.

5. Vorrichtung nach Anspruch 4, **dadurch gekennzeichnet,**
**dass** die Unterdruckkammern Absaugeinrichtungen zur Erzeugung eines Unterdruckes aufweisen, wobei mittels einer oder mehrerer der Absaugeinrichtungen Anhaftungen von der oder den Folienbahnen (5) absaugbar sind und dass den Absaugeinrichtungen Filtereinrichtungen zur Abscheidung der Anhaftungen zugeordnet sind.

6. Verfahren zum Beschichten von Druckbogen in einer Bogenoffsetdruckmaschine mittels einer Vorrichtung nach Anspruch 1
unter Verwendung einer aus bildgebenden Schichten und einer Trägerfolie gebildeten Transferfolie (5) zum Transfer von bildgebenden Schichten von der Trägerfolie auf die Druckbogen dadurch,
- dass wenigstens mit einem Auftragwerk (1) eine bildmässige Beschichtung eines Druckbogens mit einem Kleber erfolgt, und
- dass mittels eines Beschichtungsmodules (2) ein Übertragen der bildgebenden Schichten von der Trägerfolie auf den Druckbogen erfolgt, wobei in dem Beschichtungsmodul (2) ein Gegendruckzylinder (4) und eine Presswalze (3) einen gemeinsamen Transferspalt (6) durch den die Transferfolie (5) unter Druck derart führbar ist, dass sie mit der beschichteten Seite auf den auf dem Gegendruckzylinder (4) geführten Druckbogen aufgelegt wird,
- wobei die bildgebenden Schicht/-en nach dem Austritt des Druckbogens aus dem Transferspalt (6) im Bereich der mit Kleber versehenen bildmässigen Bereiche oberflächenkonform auf dem Druckbogen haftet und von der Trägerfolie abgehoben wird, wobei die Transferfolie (5) im Transferspalt (6) wenigstens im Bereich der bildmässigen Beschichtung/-en gegen den Druckbogen angedrückt wird und
- wobei die Transferfolie (5) nur dann durch den Transferspalt (6) gefördert wird, wenn ein Kontakt zwischen der Oberfläche der Presswalze (3) und dem am Gegendruckdruckzylinder (4) aufliegenden Bedruckstoff hergestellt wird.
**dadurch gekennzeichnet,**
- **dass** die Transferfolie (5) vor der Zuführung zum Transferspalt (6) beim schrittweisen Zuführen während eines Schrittes, bei dem keine Folienförderung stattfindet, in einem ersten Folienspeicher speicherbar ist wobei dass die Transferfolie / -enbahnen (5) vor dem Transferspalt (6) unter der Wirkung von Unterdruck in Folienspeicher mit Folienschlaufen bildenden Unterdruckkammern geführt wird und
- **dass** die Transferfolie vor dem Einlauf in den Transferspalt (6) von einem eine Antriebsgruppe (22) bildenden Walzenpaar (23, 24) gefördert wird
- und **dass** die Transferfolie (5) nach dem Austritt aus dem Transferspalt (6) von einem eine Antriebsgruppe (22) bildenden Walzenpaar (23, 24) gefördert wird, und
- **dass** die Transferfolie (5) nach der Abführung aus dem Transferspalt (6) beim schrittweisen Zuführen während eines Schrittes, bei dem keine Folienförderung stattfindet, aus einem zweiten Folienspeicher abförderbar ist
- wobei die Transferfolie / -enbahnen (5) nach dem Transferspalt (6) unter der Wirkung von Unterdruck in Folienspeicher mit Folienschlaufen bildenden Unterdruckkammern geführt wird.

7. Verfahren nach Anspruch 6, **dadurch gekennzeichnet,**
**dass** auf der Presswalze (3) ein oder mehrere Andrucksegmente angebracht werden, die eine Pressfläche aufweisen, deren Fläche an die Flächenausdehnung der bildmässigen Beschichtungen angepasst ist, und dass die Transferfolie (5), axial zur Presswalze (3) gesehen, lediglich im Bereich von mit Pressflächen versehenen Achsabschnitten dem Transferspalt (6) zugeführt wird.

8. Verfahren nach Anspruch 6 oder 7, **dadurch gekennzeichnet,**
**dass** auf der Presswalze (3) ein oder mehrere Andrucksegmente angebracht werden, deren Pressfläche an die Flächenausdehnung der bildmässigen Beschichtungen angepasst ist, und dass Transferfolie (5), in Umfangsrichtung zur Presswalze (3) gesehen, lediglich im Bereich von mit Pressflächen versehenen Umfangsabschnitten dem Transferspalt (6) zugeführt wird.

9. Verfahren nach Anspruch 6 bis 8, **dadurch gekennzeichnet, dass** die Transferfolie (5) dem Transferspalt (6) schrittweise in den Achsabschnitten zugeführt wird, in denen eine Belegung mit Pressflächen (21) vorliegt.

10. Verfahren nach Anspruch 6, **dadurch gekennzeichnet,**
**dass** die Transferfolie (5) in den Folienspeichern mittels Absaugeinrichtungen der vorgesehenen Unterdruckkammern gereinigt wird.

## Claims

1. Apparatus to transfer image layers from a carrier film to printed sheets in a sheet offset printing press with at least one coating station (1) for an image coating of the printed sheets with an adhesive and with a coating module (2) to transfer image layers from the carrier film to the printed sheet within a transfer slot (6) between an impression cylinder (4) and a press role (3), wherein the carrier film with the coated side can be guided, while in contact with the printed sheet together with this, through the transfer slot (6), wherein the image layers can be transferred in an image-conform manner to the printed sheet, and with a device to feed the transfer film (5) to the coating station (2) and to discharge it from the coating station (2) with a drive to move the transfer film in the operating direction, wherein the film feed of the transfer film (5) can be controlled by means of a device for film guidance in such a way that the transfer of the transfer film (5) is then stopped if no transfer of an image layer to a printed sheet takes place within the transfer slot (6) of the coating station (2), that a control in connection with a film guidance of the transfer film (5) is provided in such a way that when passing through a gripper of a cylinder channel (22) of the press roll (3) accommodating the sheet-guiding impression cylinder (4), the film feed is stopped, wherein the press roll (3) continues to run through still being in contact with the transfer film (5) in a sliding manner and/or that press fabric (10) with an elevated outline-contoured press surface is provided as the surface of the press cylinder (3), wherein the press surface is limited to the area to be maximally coated of the film feed and that, when passing through an area of the press roll (3) outside of the press surface limited to the area to be coated, the film feed is stopped, wherein the press roll (3) runs through in a sliding manner while still in contact with the transfer film (5), wherein controllable conveyor devices are assigned to the film web (5) to slow down and accelerate in sync with the processing of the film transfer, **characterized in that** the conveyor devices (22, 33) are designed as roller pairs, each consisting of a film guide roller (24), as well as the drive roller (23), wherein the roller pairs guide the film web (5) in a gripping manner and the film guide roller (24) and the driver roller (23) can be driven, that the conveyor devices (22, 33) are assigned to a transfer area before and after the transfer slot (6) and that film accumulators (26.1, 26.2, 27.1, 27.2, 28.1, 28.2, 32.1, 32.2) are assigned to the conveyor devices (22, 33), wherein the film accumulators (26.1, 26.2, 27.1, 27.2, 28.1, 28.2, 32.1, 32.2) are each designed as vacuum chambers accommodating at least one film loop (29, 36) of the film web (5), which are set up to suck air by means of one or a plurality of fans on the bottom side.

2. Apparatus according to Claim 1, **characterized in that** the transfer film (5) is divided into one or a plurality of partial film webs with a small width and that the partial film webs are fed to the transfer slot (6) in a positioned manner and adjacent to one another, wherein the partial film webs are provided with identical image layers or image layers that differ from one another and layers having a different colour and/or different gloss and/or different surface structure can be produced.

3. Apparatus according to Claim 1 to 2, **characterized in that** the conveyor devices (22, 33) are assigned to a transfer area before the transfer slot (6) or before
and after the transfer slot (6) respectively and that film accumulators (26.1, 26.2, 27.1, 27.2, 28.1, 28.2, 32.1, 32.2) are assigned to conveyor devices.

4. Apparatus according to Claim 1 to 3, **characterized in that** the film accumulators (26.1, 26.2, 27.1, 27.2, 28.1, 28.2, 32.1, 32.2) are designed as vacuum chambers accommodating one or a plurality of film loops (29, 36) of a film web (5) or a plurality of partial film webs, wherein the vacuum chambers have one or a plurality of separating devices to delimit vacuum areas at the width of one or a plurality of film or partial film webs.

5. Apparatus according to Claim 4, **characterized in that** the vacuum chambers have suction devices to generate a vacuum, wherein, adhesive substance residues of the film web(s) (5) can be sucked up by means of one or a plurality of suction devices and that filter devices are assigned to the suction devices to separate the adhesive substance residues.

6. Method to coat printed sheets in a sheet offset printing press by means of an apparatus according to Claim 1 under the use of a transfer film (5) consisting of image layers and a carrier film to transfer image layers from the carrier film to the printed sheets, wherein
- at least an image coating of a printed sheet takes place using a coating station (1) by means of an adhesive and
- by means of a coating module (2), a transfer of the image layers from the carrier film to the printed sheets takes place, wherein, in the coating module (2), an impression cylinder (4) and a press roll (3) have a joint transfer slot (6), through which the transfer film (5) can be led under pressure in such a way that it is placed with its coated side onto the printed sheet led on the impression cylinder (4),
- wherein, after the printed sheet has left the transfer slot (6), the image layer(s) bond to the printed sheet in the area of the image areas provided with adhesive and is lifted from the carrier film, wherein the transfer film (5) is pressed against the printed sheet at least in the area of the image coating(s) within the transfer slot (6) and
- wherein the transfer film (5) is only conveyed through the transfer slot (6) if a contact between the surface of the press roll (3) and the printing substrate lying on the impression cylinder (4) is established, **characterized in that**
- before being fed into the transfer slot (6), the transfer film (5) can be stored in the first film accumulator while being gradually fed during a step where no conveyance of film takes place, whereby, before the transfer slot (6), the transfer film/ webs (5) are led into vacuum chambers forming film accumulators with film loops under the influence of a vacuum and
- the transfer film is conveyed before going into the transfer slot (6) by a roll pair (23, 24) forming a drive group (22)
- and that the transfer film (5) is conveyed by a roll pair (23, 24) forming a drive group (22) after being discharged from the transfer slot (6), and
- after being discharged from the transfer slot (6), the transfer film (5) can be conveyed out of a second film accumulator while being gradually fed during a step where no conveyance of film takes place
- wherein, after the transfer slot (6), the transfer film/ webs (5) are led into vacuum chambers forming film accumulators with film loops under the influence of a vacuum.

7. Method according to Claim 6, **characterized in that** one or a plurality of proof segments are introduced on the press roll (3) that have a press surface, the surface of which is adapted to the surface area of the image coatings, and that the transfer film (5), viewed axially to the press roll (3), is only fed to the transfer slot (6) in the area of axis sections provided with press surfaces.

8. Method according to Claim 6 or 7, **characterized in that**, on the press roll (3), one or a plurality of proof segments are introduced, the press surface of which is adapted to the surface area of the image coatings, and that transfer film (5), viewed in the circumferential direction toward to the press roll (3), are fed to the transfer slot (6) only in the area of the circumferential sections provided with press surfaces.

9. Method according to Claim 6 to 8, **characterized in that** the transfer film (5) is fed to the transfer slot (6) step by step in to the axis sections, in which press surfaces (21) are laid out.

10. Method according to Claim 6, **characterized in that** the transfer film (5) in the film accumulators is cleaned by means of suction devices of the vacuum chambers provided.

## Revendications

1. Dispositif de transfert de couches d'imagerie d'un film support à des feuilles imprimées dans une machine d'impression offset de feuilles comportant au moins un équipement d'enduction (1) pour un revêtement imagé des feuilles imprimées avec une colle et comportant un module de revêtement (2) pour transférer les couches d'imagerie du film support aux feuilles imprimées dans un interstice de transfert (6) entre le cylindre de contre pression (4) et un rouleau presseur (3), dans lequel le film support avec les côtés revêtus sur les feuilles imprimées peut être conduit dans l'installation conjointement à celle-ci à travers l'interstice de transfert (6) et ainsi les couches d'imagerie peuvent être transférés sur les feuilles imprimées imagées et comportant un dispositif d'introduction du film de transfert (5) dans l'équipement de revêtement (2) et de retrait de l'équipement de revêtement (2) avec un entraînement pour déplacer le film de transfert dans la direction de travail, dans lequel l'avance des films du film de transfert (5) peut être commandée au moyen d'un dispositif de guidage de film de sorte que le transport du film de transfert (5) puisse ensuite être arrêté lorsque dans l'interstice de transfert (6) de l'équipement de revêtement (2) aucun transfert d'une couche d'imagerie sur une feuille imprimée n'a lieu, en ce que une unité de commande en liaison avec un guidage de film de transfert (5) est prévue de telle sorte que, lors du passage d'un canal de cylindre (22) renfermant le cylindre de contre pression (4) guidant un dispositif de préhension de feuilles, le rouleau presseur (3) de l'avance de films est arrêté, dans lequel le rouleau presseur (3) se déplace par glissement sous un contact supplémentaire du film de transfert (5) et/ou en ce que comme la surface du rouleau presseur (3) est prévu un entoilage de presse (10) avec une surface de pressage agrandie, aux contours marqués, dans lequel la surface de pressage est délimitée à la zone maximale à revêtir et en ce que lors du passage d'une zone, le rouleau presseur (3) est arrêté à l'extérieur de la surface de pressage délimitant la zone à revêtir de l'avance de films, dans lequel le rouleau presseur (3) se déplace par glissement sous un contact supplémentaire du film de transfert (5), dans lequel le train de feuilles (5) est coordonné à des dispositifs de transport pouvant être commandés pour freiner et accélérer en synchronisation avec le déroulement du transfert de film, **caractérisé en ce que** les dispositifs de transport (22, 33) sont réalisés comme des paires de rouleaux composées respectivement d'un rouleau guideur de feuilles (24) et d'un rouleau d'entraînement (23), dans lequel les paires de rouleaux guident le train de feuilles (5) par serrage et dans les rouleaux guideurs de feuilles (24) que les rouleaux d'entraînement (23) peuvent être entraînés, **en ce que** les dispositifs de transport (22, 33) sont coordonnés à une zone de transfert avant et après l'interstice de transfert (6) et **en ce que** les dispositifs de transport (22, 33) sont coordonnés à des dispositifs de stockage de feuilles (26.1, 26.2, 27.1, 27.2, 28.1, 28.2, 32.1, 32.2), dans lequel le dispositif de stockage de feuilles (26.1, 26.2, 27.1, 27.2, 28.1, 28.2, 32.1, 32.2) sont réalisées respectivement comme des chambres de dépression renfermant au moins une boucle de feuilles (29, 36) du train de feuilles (5), qui sont conçus pour aspirer l'air au moyen d'un ou plusieurs ventilateurs sur le côté de base.

2. Dispositif selon la revendication 1, **caractérisé en ce que** le film de transfert (5) est divisé en un ou plusieurs trains de feuilles partiels de largueur réduite et **en ce que** les trains de feuilles partiels sont positionnés, respectivement sont alimentés à côté de l'interstice de transfert (6), dans lequel les trains de feuilles partiels sont pourvus de couches d'imagerie identiques ou différentes les unes des autres et des couches de couleurs différentes et/ou de brillances différentes et/ou de structures de surfaces différentes peuvent être produites.

3. Dispositif selon la revendication 1 à 2, **caractérisé en ce que** les dispositifs de transport (22, 33) sont coordonnés à une zone de transfert avant l'interstice de transfert (6) ou respectivement avant et après l'interstice de transfert (6) et **en ce que** les dispositifs de transport sont coordonnés à un dispositif de stockage de feuilles (26.1, 26.2, 27.1, 27.2, 28.1, 28.2, 32.1, 32.2).

4. Dispositif selon la revendication 1 à 3, **caractérisé en ce que** les dispositifs de stockage de feuille (26.1, 26.2, 27.1, 27.2, 28.1, 28.2, 32.1, 32.2) sont réalisés comme des chambres de dépression renfermant une ou plusieurs boucles de feuilles (29, 36) d'un train de feuilles (5) ou plusieurs trains de feuilles partiels, dans lequel les chambres de dépression présentent un ou plusieurs dispositifs de séparation pour délimiter des zones de dépression dans la largeur d'un ou plusieurs trains de feuilles cu trains de feuilles partiels.

5. Dispositif selon la revendication 4, **caractérisé en ce que** les chambres de dépression présentent des dispositifs d'aspiration pour générer une dépression, dans lequel au moyen d'un ou plusieurs des dispositifs d'aspiration des adhérences peuvent être aspirées du ou des trains de feuilles (5) et **en ce que** des dispositifs de filtrage pour séparer les adhérences sont coordonnés aux dispositifs d'aspiration.

6. Procédé de revêtement de feuilles imprimées dans une machine d'impression offset de feuilles au moyen d'un dispositif selon la revendication 1 en utilisant un film de transfert (5) formé de couches d'imagerie et d'un film support pour transférer des couches d'imagerie du film support aux feuilles imprimées, **caractérisé en ce que**
- au moins avec un équipement d'enduction (1) un revêtement imagés d'une feuille imprimée avec une colle a lieu, et
- au moyen d'un module de revêtement (2) un transfert des couches d'imagerie du film support aux feuilles imprimées a lieu, dans lequel dans le module de revêtement (2) un cylindre de contre pression (4) et un rouleau presseur (3) définissent un interstice de transfert commun (6) à travers lequel le film de transfert (5) peut être guidé sous pression de telle sorte qu'il soit appliqué avec le côté revêtu sur la feuille imprimée guidée sur le cylindre de contre pression (4),
- dans lequel la/les couches d'imagerie après la sortie de la feuille imprimée hors de l'interstice de transfert (6) adhèrent au niveau des zones pourvues de colle imagées sur la feuille imprimée de manière conforme à la surface et son soulevées du film support, dans lequel le film de transfert (5) dans l'interstice de transfert (6) est pressé au moins au niveau du ou des revêtements imagés contre la feuille imprimée et
- dans lequel le film de transfert (5) est transporté à travers l'interstice de transfert (6) seulement lorsqu'un contact entre la surface du rouleau presseur (3) et le support d'impression reposant sur le cylindre de contre pression (4) est établi,
**caractérisé en ce que**
- le film de transfert (5) peut être stocké avant l'introduction vers l'interstice de transfert (6) lors de l'introduction progressive pendant une étape dans laquelle aucun transfert de feuilles n'a lieu, dans un premier dispositif de stockage de feuille, dans lequel le/les trains de feuilles (5) sont guidés avant l'interstice de transfert (6) sous l'action de la dépression dans les dispositifs de stockage de feuille avec des chambres de dépression formant des boucles de feuilles et
- le film de transfert est transporté avant l'entrée dans l'interstice de transfert (6) par une paire de rouleaux (23, 24) formant un groupe d'entraînement (22),
- et **en ce que** le film de transfert (5) après la sortie de l'interstice de transfert (6) est transporté par une paire de rouleaux (23, 24) formant un groupe d'entraînement (22),
- **en ce que** le film de transfert (5) après le retrait et de l'interstice de transfert (6) lors de l'introduction par étapes pendant une étape, dans laquelle aucun transport de feuilles n'a lieu, doit être transportée à partir d'un deuxième dispositif de stockage de feuilles,
- dans lequel le/les trains de films de transfert (5) après l'interstice de transfert (6) sont guidés sous l'action de la dépression dans le dispositif de stockage de feuille avec des chambres de dépression formant des boucles de feuilles.

7. Procédé selon la revendication 6, **caractérisé en ce que** sur le rouleau presseur (3) sont montés un ou plusieurs segments de pressage, qui présentent une surface de pressage, dont la surface est adaptée à la dilatation en surface des revêtements imagés et **en ce que** le film de transfert (5), vu axialement au rouleau presseur (3), est introduit dans l'interstice de transfert (6) uniquement au niveau des sections d'axe pourvues des surfaces de pressage.

8. Procédé selon la revendication 6 ou 7, **caractérisé en ce que** sur le rouleau presseur (3) sont montés un ou plusieurs segments de pressage, dont la surface de pressage est adaptée à la dilatation en surface des revêtements imagés et **en ce que** le film de transfert (5), vu dans la direction circonférentielle par rapport au rouleau presseur (3), est introduit dans l'interstice de transfert (6) uniquement au niveau des sections circonférentielles pourvues des surfaces de pressage.

9. Procédé selon la revendication 6 à 8, **caractérisé en ce que** le film de transfert (5) est introduit dans l'interstice de transfert (6) progressivement dans les sections d'axe, dans lesquelles une garniture de surfaces de pressage (21) est présente.

10. Procédé selon la revendication 6, **caractérisée en ce que** le film de transfert (6) dans le dispositif de stockage de feuille est nettoyé au moyen des dispositifs d'aspiration des chambres de dépression prévues.
